# EUROPÄISCHE PATENTSCHRIFT

(11) **EP 0 133 179 B1**
(45) Veröffentlichungstag und Bekanntmachung des Hinweises auf die Patenterteilung: **09.09.1987**
(21) Anmeldenummer: 84890129.4
(22) Anmeldetag: 12.07.1984
(51) Int. Cl.: B22D 11/16

(54) **Verfahren zum Stranggiessen von Metallen unter Kontrolle der Oberflächenbeschaffenheit der Strangschale**
Process for continuously casting metals by controlling the state of the shell of the cast ingot
Procédé pour la coulée continue de métaux sous contrôle de l'état de la peau solidifiée du lingot coulé

(30) Priorität: 21.07.1983 AT 2668/83
(43) Veröffentlichungstag der Anmeldung: 13.02.1985
(73) Patentinhaber: VOEST-ALPINE Aktiengesellschaft, A-4020 Linz (AT)
(72) Erfinder: Angerer, Reinhold, Dr., A-4040 Linz (AT); Weberberger, Hans, A-4020 Linz (AT); Bumberger, Herbert, Dipl.-Ing., A-4020 Linz (AT)
(74) Vertreter: Wolfram, Gustav, Dipl.-Ing.

## Beschreibung

Die Erfindung betrifft ein Verfahren zum Erkennen von Rissen in eines Strangschale beim Stranggießen von Metallen innerhalb einer Stranggießkokille, wobei die Stranggießkokille und der Strang eine periodisch diskontinuierliche Relativbewegung ausführen, sowie eine Vorrichtung zur Durchführung des Verfahrens.

Beim Stranggießen kann es durch Aufreißen der Strangschale zu einem Auslaufen der flüssigen Metallschmelze und damit zu einem Betriebsstillstand der Stranggießanlage kommen. Etwa 70 % der Strangschalendurchbrüche haben ihre Ursache in einem Hängenbleiben der Strangschale an einer Kupferseitenwand der Kokille. Um solche « Schalenhänger » zu vermeiden, hat man bisher während des Gießens die Schmelze laufend visuell beobachtet. Kommt es zu einem Herauswachsen der Strangschale aus der Badoberfläche, ist die Schale in der Kokille gerissen und höchste Gefahr für ein Auslaufen der flüssigen Metallschmelze gegeben. Durch sofortiges Stoppen des Gießens gelingt es manchmal in solchen Situationen, ein Auslaufen der Metallschmelze zu vermeiden. Für das visuelle Beobachten der Strangschale benötigt man einen eigenen Mitarbeiter, der sich in ummittelbarer Nähe der Badoberfläche aufhalten muß, was mit nicht unbeträchtlichen Gefahren verbunden ist. Da oft über längere Zeiträume der Betrieb der Anlage ordnungsgemäß abläuft, kann die Konzentration dieses Beobachters nachlassen, so daß ein zeitgerechtes Enschreiten, d. h. Stoppen des Gießens, nicht möglich ist, da dieser Mitarbeiter das Herauswachsen der Strangschale nicht sogleich im Anfangsstadium bemerkt.

Es ist aus der DE-OS-2743579 bekannt, mit Hilfe eines Beschleunigungsmessers diejenigen Beschleunigungskomponenten zu erfassen und sichtbar zu machen, welche nicht auf die der Kokille beaufschlagte Pendelbewegung zurückzuführen sind. Tritt eine Abweichung dieser sichtbar gemachten Schwingungen der Kokille (mit einer Frequenz höher als ihre Oszillierfrequenz) gegenüber früheren, bei ordnungsgemäßem Gießverlauf beobachteten Schwingungen auf, so wird dies als Anzeichen für mangelnde Schmierung und für ein Hängenbleiben der Strangschale an der Kokille gewertet. Als Abhilfe wird in Abhängigkeit von der beobachteten Schwingungsfrequenz die Pulverzusammensetzung des Gießpulvers geändert. Bei diesem Verfahren ist eine Ausbruchwarnung nur durch genaues Beobachten und durch ständigen Vergleich mit dem durch Erfahrung für gut befundenen Schwingungsverlauf der Kokille gegeben. Abgesehen davon, daß ein solcher Vergleich stets mit subjektiven Fehlern behaftet ist, werden bei diesem Verfahren Änderungen im Oszillierantrieb durch Abnutzung und Verschmutzung sowie Änderungen der Oszillierfrequenz, die enorme Störfaktoren beim Beobachten der Schwingungen der Kokille darstellen, ungenügend berücksichtigt. Solche Störfaktoren können nur durch langwierige Vergleichsversuche eliminiert werden.

Es ist weiters bekannt, sogenannte « Schalenhänger dadurch zu erfassen, indem an einer Abstützung der Kokille eine Kraftmeßeinrichtung zur Messung der von der Kokille auf die Abstützung übertragenen Kräfte und weiters ein Beschleunigungsaufnehmer vorgesehen sind, wobei der Beschleunigungsaufnehmer und die Kraftmeßeinrichtungen durch eine elektrische Subtrahierschaltung verbunden sind (AT-B-366 6-07). Diese bekannte Einrichtung benötigt eine spezielle Gestaltung der Kokillenabstützung. Die Meßergebnisse erfordern eine spezielle Auswertung, da die Reibungskräfte zwischen der Strangschale und der Kokille von einer Vielzahl von Faktoren abhängig sind, beispielweise von der Temperatur der Schmelze, den werkstoffabhängigen Erstarrungseigenschaften, vom Anliegen der Strangschale an den Kokillenseitenwänden und dem Anpreßdruck der Strangschale an den Kokillenseitenwänden.

Die Erfindung stellt sich die Aufgabe, ein Hängenbleiben der Strangschale mit einfachen Betriebsmittin zuverlässig und unverzüglich anzuzeigen, so daß erforderliche Gegenmaßnahmen noch in der Zeit getroffen werden können, in der sich ein Riß der Strangschale innerhalb der Kokille befindet.

Diese Aufgabe wird erfindungsgemäß dadurch gelöst, daß in der Strangschale Wirbelströme mittels eines in einer Seitenwand der Stranggießkokille erzeugten ersten Magnetfeldes induziert werden und daß ein durch diese Wirbelströme in der Seitenwand der Stranggießkokille erzeugtes zweites Magnetfeld gemessen und mit einem Grenzwert verglichen wird, wobei zweckmäßig das zweite Magnetfeld indirekt durch Messen einer in einer der Seitenwand der Stranggießkokille angeordneten Meßspule durch das zweite Magnetfeld induzierten Spannung gemessen wird.

Aus der EP-A-0 060 800 ist es zum Messen des Füllstandes in Stranggießkokillen bekannt, an der Außenseite einer Wand einer kokille, die eine Einrichtung zum Oszillieren in Längsrichtung aufweist, oberhalb der Mitte der Kokillenlängsseite zumindest eine Feldquelle und an zumindest einer Außenseite zumindest einen Felddetektor anzuordnen. Das Magnetfeld wird durch Bewegen seiner Quelle in eine Oszillation versetzt, die im gleichen Sinn und im gleichen Rhythmus wie die Oszillation der Kokille verläuft. Die Intensität des Feldes wird nach Durchdringen der Kokille kontinuierlich mit Hilfe von Detektoren, die ebenfalls mit der Kokille oszillieren, gemessen. Aus der Änderung der Intensität, bezogen auf die Realtivgeschwindigkeit zwischen Strang und oszillierendem System sowie die Leitfähigkeit des Bades wird gemäß der EP-A-0 060 800 lediglich auf die Höhe des Badspiegels geschlossen.

Damit das erste Magnetfeld die Kupferseitenwände der Kokille ohne Schwächung durchdringt, wird gemäß einer bevorzugten erfindungsgemäßen Variante als erstes Magnetfeld ein statisches Magnetfeld erzeugt.

Die Erfindung ist nachfolgend anhand der Zeichnung näher erläutert, wobei Fig. 1 einen Teilquerschnitt durch eine schematisch dargestellte Stranggießkokille und Fig. 2 eine Ansicht in Richtung des Pfeiles II der Fig. 1 zeigen.

Die Kupferbreitseitenwand einer in Richtung des Doppelpfeiles 1 oszillierenden vertikalen Stranggießkokille mit Brammenquerschnittsformat ist mit 2 bezeichnet. Der in der Kokille befindliche Warmstrang 3 weist eine an der Breitseitenwand 2 anliegende dünne Strangschale 4 auf. Die innerhalb der Strangschale 4 befindliche Metallschmelze ist mit 5 bezeichnet.

An der Außenseite der Kupferbreitseitenwand ist in der oberen, d. h. eingangsseitigen Hälfte der Stranggießkokille eine Ausnehmung 6 eingearbeitet, in die ein Hufeisenmagnet 7, dessen Rückschluß mit 8 bezeichnet ist, eingesetzt ist. In der Ausnehmung ist weiters eine Meßspule 9 angeordnet, die an ein nicht dargestelltes Spannungsmeßgerät angeschlossen ist. Die Ausnehmung 6 befindet sich zwischen den Wasserkanälen 10 der Kupferbreitseitenwand 2.

Die Funktion der Einrichtung ist folgende :
Durch den Dipolmagnet wird ein statisches Magnetfeld (erstes Magnetfeld) in der Kokille erzeugt, welches durch die Feldlinien 11 veranschaulicht ist. Ein statisches Magnetfeld wird deswegen erzeugt, da ein solches Magnetfeld die Kupferbreitseitenwand ohne Schwächung durchdringt. Infolge der Relativbewegung zwischen der Strangschale 4 und der Kupferbreitseitenwand 2 induziert das Magnetfeld innerhalb der Strangschale - die einen im Magnetfeld bewegten Leiter darstellt - Wirbelströme. Die Stromlinien der Wirbelströme sind in Fig. 1 schematisch dargestellt und mit 12 bezeichnet.

Diese Wirbelströme erzeugen wiederum ein magnetisches Feld (zweites Magnetfeld), welches in der Meßspule 9 eine Spannung induziert. Da das zweite Magnetfeld mit der Oszillationsfrequenz, die etwa zwischen 1 und 2 Hz liegt, schwankt, wird es durch die Kupferbreitseitenwand zwar geschwächt, jedoch ist die Schwächung akzeptabel.

Sobald die Strangschale infolge eines Hängenbleibens an der Kokillenseitenwand aufreißt - ein solcher Riß ist strichliert in Fig. 1 eingezeichnet und mit 13 bezeichnet -, oszilliert der obere abgerissene Teil der Strangschale 4 mit der Stranggießkokille mit, d. h. er führt gegenüber der Kupferbreitseitenwand keine Relativbewegung mehr aus. In diesem Fall registriert die Meßspule 9 keine Spannung, wodurch der Riß 13 erkennbar ist.

Störungen des Meßvorganges des zweiten Magnetfeldes durch die Metallschmelze treten nicht auf, da die Rückwirkungen des Magnetfeldes, welches durch Wirbelströme in der Schmelze 5 erzeugt wird, aufgrund der größeren Entfernung der Schmelze 5 von der Meßspule 9 äußerst gering sind. Der Einfluß störender Magnetfelder, die aus der Umgebung herrühren, z. B. durch motore, Trafos etc., tritt ebenfalls nicht auf, da die Meßspule 9, die in der Kupferbreitseitenwand 2 eingebaut ist, durch die dahinterliegende Stützwand 14 für die Kupferbreitseitenwand 2 magnetisch abgeschirmt ist.

Da das Auftreten eines Risses 13 unmittelbar nach dessen Entstehen feststellbar ist, können Gegenmaßnahmen noch innerhalb der Zeit ergriffen werden, in der sich der Riß innerhalb der Stranggießkokille befindet, also bevor Metallschmelze aus der Strangschale austritt.

Das erfindungsgemäße Verfahren ist auch für Horizontalstranggießanlagen einsetzbar, bei denen die Stranggießkokille ortsfest angeordnet ist und der Strang oszilliert.

Anstelle des Hufeisenmagnetes 7 kann auch ein Stabmagnet Verwendung finden, dessen Achse rechtwinkelig zur Seitenwand der Kokille ausgerichtet ist, wobei eine oder mehrere Meßspulen neben dem Magneten angeordnet sind.

## Patentansprüche

1. Verfahren zum Erkennen von Rissen in einer Strangschale beim Stranggießen von Metallen innerhalb einer Stranggießkokille, wobei die Stranggießkokille und der Strang (3) eine periodisch diskontinuierliche Relativbewegung (1) ausführen, dadurch gekennzeichnet, daß in der Strangschale (4) Wirbelströme (12) mittels eines in einer Seitenwand (2) der Stranggießkokille erzeugten ersten Magnetfeldes (11) induziert werden und daß ein durch diese Wirbelströme (12) in der Seitenwand (2) der Stranggießkokille erzeugtes zweites Magnetfeld gemessen und mit einem Grenzwert verglichen wird.

2. Verfahren nach Anspruch 1, dadurch gekennzeichnet, daß das zweite Magnetfeld indirekt durch Messen einer in einer in der Seitenwand (2) der Stranggießkokille angeordneten Meßspule (9) durch das zweite Magnetfeld induzierten Spannung gemessen wird.

3. Verfahren nach Anspruch 1 oder 2, dadurch gekennzeichnet, daß als erstes Magnetfeld (11) ein statisches Magnetfeld erzeugt wird.

## Claims

1. A method of recognizing craks in a strand skin during the continuous casting of metals within a continuous casting mould, wherein the continuous casting mould and the strand (3) perform a periodically discontinuous relative movement (1), characterised in that eddy currents (12) are induced in the strand skin (4) by means of a first magnetic field (11) produced in a side wall (2) of the continuous casting mould, and that a second magnetic field produced in the side wall (2) of the continuous casting mould by these eddy currents (12) is measured and compared to a limit value.

2. A method according to claim 1, characterised in that the second magnetic field is measured indirectly by measuring a voltage induced by the second magnetic field in a measuring coil (9) arranged in the side wall (2) of the continuous casting mould.

3. A method according to claim 1 or 2, characterised in that a static magnetic field is produced as the first magnetic field (11).

## Revendications

1. Procédé pour détecter des fissures dans la peau solidifiée d'un lingot coulé lors de la coulée continue de métaux, à l'ntérieur d'une lingotière de coulée continue, la lingotière de coulée continue et le lingot (3) exécutant un mouvement relatif périodique discontinu (1), caractérisé en ce que dans la peau solidifiée (4) du lingot sont induits des courants de Foucault (12) au moyen d'un premier champ magnétique (11) créé dans une paroi latérale (2) de la lingotière de coulée continue ; et en ce que l'on mesure un second champ magnétique créé dans la paroi latérale (2) de la lingotière de coulée continue par ces courants de Foucault (12) et qu'on la compare à une valeur limite.

2. Procédé selon la revendication 1, caractérisé en ce que l'on mesure indirectement le second champ magnétique en mesurant une tension-induite par le second champ magnétique dans une bobine de mesure (9) disposée dans la paroi latérale (2) de la lingotière de coulée continue.

3. Procédé selon la revendication 1 ou 2, caractérisé en ce que comme premier champ magnétique (11) on produit un champ magnétique statique.
